# EUROPÄISCHE PATENTSCHRIFT

(11) **EP 2 868 846 B1**
(45) Veröffentlichungstag und Bekanntmachung des Hinweises auf die Patenterteilung: **01.03.2017**
(21) Anmeldenummer: 14190712.1
(22) Anmeldetag: 28.10.2014
(51) Int. Cl.: E05B 27/02, E05B 67/24, E05B 15/16, E05B 9/04

(54) **Hangschloss**
Padlock
Cadenas

(30) Priorität: 31.10.2013 DE 102013222256
(43) Veröffentlichungstag der Anmeldung: 06.05.2015
(73) Patentinhaber: ABUS August Bremicker Söhne KG, 58300 Wetter-Volmarstein (DE)
(72) Erfinder:
(74) Vertreter: Manitz, Finsterwald & Partner GbR

(56) Entgegenhaltungen:
- EP-A2- 0 605 932
- CN-U- 202 139 932
- DE-A1-102011 009 591

## Beschreibung

Die vorliegende Erfindung betrifft ein Hangschloss mit einem Schlosskörper und einem Bügel, der an dem Schlosskörper versetzbar gehalten ist und wahlweise an dem Schlosskörper verriegelt oder freigegeben werden kann, gemäß dem Oberbegriff des Anspruchs 1. Ein solches Hangschloss wird auch in EP 0 605 932 A2 beschrieben.

Der Bügel eines derartigen Hangschlosses ist typischerweise U-förmig mit zwei Bügelschenkeln und kann zwischen einer Geschlossenstellung, in der beide Bügelschenkel in den Schlosskörper eingeführt sind, und einer Offenstellung versetzt werden, in der einer der Bügelschenkel weiterhin in dem Schlosskörper gehalten wird, während der andere aus dem Schlosskörper austritt.

Um den Bügel in der Geschlossenstellung an dem Schlosskörper zu verriegeln, also gegen ein Versetzen in die Offenstellung zu sperren, kann in dem Schlosskörper eine Verriegelungseinrichtung vorgesehen sein, die mittels eines Schließzylinders betätigt werden und auf diese Weise gegen ein unbefugtes Öffnen des Hangschlosses gesichert sein kann. Lediglich mittels eines dem Schließzylinder zugeordneten Schlüssels kann dann das Hangschloss regulär geöffnet werden.

Üblicherweise umfasst der Schließzylinder ein Zylindergehäuse mit einem hohlzylindrischen Kernaufnahmeabschnitt, in dem ein Zylinderkern um eine Zylinderachse drehbar gelagert ist, sowie mit einem an dem Kernaufnahmeabschnitt angeformten exzentrischen Stegabschnitt, wobei in den beiden Abschnitten mehrere Stiftzuhaltungen vorgesehen sind. Diese Stiftzuhaltungen umfassen jeweils einen zylinderkernseitigen Kernstift und einen zylindergehäuseseitigen Gehäusestift, die bündig koaxial ausgerichtet sind, sowie eine Stiftfeder, welche den Gehäusestift und den Kernstift in Richtung des Zylinderkerns vorspannt. Lediglich wenn ein geeigneter Schlüssel in eine Schlüsselaufnahme des Zylinderkerns eingesetzt ist, werden die Stiftzuhaltungen derart axial gegen die Vorspannung verschoben, dass die jeweilige Trennfläche zwischen Kernstift und Gehäusestift im Übergang zwischen Zylinderkern und Zylindergehäuse angeordnet wird, so dass der Zylinderkern in dem Zylindergehäuse gedreht werden kann, um das Hangschloss zu öffnen. Andernfalls ist der Zylinderkern durch die Stiftzuhaltungen gegen eine Drehung in dem Zylindergehäuse gesperrt.

Derartige Hangschlösser sind beispielsweise aus den Dokumenten DE 10 2009 023 561 A1 und der DE 10 2011 009 591 A1 bekannt und sind aufgrund ihrer hohen Qualität und Sicherheit vergleichsweise hochpreisig.

Bei derartigen Hangschlössern kann der Schlosskörper vor dem Zusammenbau mit den übrigen Teilen des Hangschlosses (insbesondere vor dem Einsetzen des Schließzylinders) ohne großen Aufwand gefärbt oder auf sonstige Weise veredelt werden.

Farbige Hangschlösser dienen beispielsweise der Kennzeichnung und einfachen Identifizierung verschiedener Hangschlösser. In den letzten Jahren hat zudem die Bedeutung farbiger Hangschlösser infolge des sich verbreitenden Brauchs zugenommen, Hangschlösser als sogenannte "Liebesschlösser" an Brückengeländern oder sonstigen besonderen Stellen zu fixieren. Hierbei und auch in anderen Bereichen dient die Farbe einer Individualisierung und einer Verschönerung des Erscheinungsbilds eines Hangschlosses.

Eine Veredelung des Schlosskörpers kann jedoch nicht nur der optischen, sondern auch der qualitativen Aufwertung des Hangschlosses dienen, indem sie dem Hangschloss vorteilhafte Eigenschaften verleiht. So kann eine Veredelung, wie beispielsweise ein Verzinken, Chromatieren und/oder Phosphatieren des Schlosskörpers, etwa als Korrosionsschutz dienen. Durch ein Veredeln können ferner die Härte und/oder die Haptik der Oberfläche des Schlosskörpers gezielt modifiziert werden. Insbesondere kann der Schlosskörper sowohl gefärbt als auch auf andere Weise veredelt werden, wobei das Färben und Veredeln auch durch ein einziges Verfahren gleichzeitig erfolgen kann, beispielsweise mittels Eloxieren, durch das eine Oberfläche zugleich eingefärbt und korrosionsbeständiger gemacht werden kann. Sofern der Schlosskörper durch Anbringen eines Korrosionsschutzes veredelt wird, können für die Herstellung des Schlosskörpers vergleichsweise kostengünstige Materialien verwendet werden, die sich auch gut spanabhebend bearbeiten lassen.

Um Hangschlösser kostengünstiger herzustellen, kann aber alternativ zu der Bauweise mit eingesetztem Schließzylinder auch vorgesehen sein, dass auf ein Zylindergehäuse verzichtet wird und dass die Funktionen des Zylindergehäuses, nämlich den Zylinderkern drehbar zu lagern und die Gehäusestifte aufzunehmen, unmittelbar in dem Schlosskörper verwirklicht werden. Ein derartiges Hangschloss ist in AU 2006230686 A1 und CN 202 139 932 U offenbart. In Ermangelung eines Zylindergehäuses sind bei einem solchen Hangschloss direkt im Schlosskörper selbst die als Bohrungen ausgeführten Stiftkanäle zum Einsetzen der Gehäusestifte vorgesehen, während die entsprechenden Stiftkanäle für die Kernstifte weiterhin im Zylinderkern vorgesehen sind. Dabei werden die Stiftkanäle von außen in den Schlosskörper gebohrt, damit sie für die Stiftzuhaltungen von außen zugänglich sind. Im Fall eines Schlosskörpers und eines Zylinderkerns aus einem gut zu bearbeitenden Material wie Messing können die Stiftkanäle vorteilhafterweise von außen durch den Schlosskörper hindurch auch bis in den Zylinderkern hinein gebohrt werden.

Messing hat zudem den Vorteil, dass es sehr gute Korrosionseigenschaften hat. Messing ist jedoch relativ teuer. Wenn deshalb die vergleichsweise hohen Kosten für Messing vermieden werden sollen, können auch alternative Materialien verwendet werden, die wie Messing Bohrungen über lange Strecken ermöglichen.

Aufgrund der höheren Korrosionsanfälligkeit solcher Materialien ist dann allerdings das Aufbringen eines zusätzlichen Korrosionsschutzes erforderlich.

Bei der erläuterten Bauweise ohne Zylindergehäuse, also wenn der drehbare Zylinderkern direkt in dem Schlosskörper gelagert ist, müssen die genannten Stiftkanäle nach dem Einsetzen der Stiftzuhaltungen zuverlässig nach außen hin verschlossen werden, damit die Sicherheit des Schlosses nicht kompromittiert wird. Dazu können die Stiftkanäle mit Verschlussmitteln, etwa mit Messingstopfen (beispielsweise bei Hangschlössern mit einem Schlosskörper aus Messing oder anderem Metall) oder mit einem anderem Material, verschlossen werden. Bei derartigen Ausführungen ist es nach dem Verschließen der Stiftkanäle erforderlich, die Verschlussmittel gegen ein Lösen zu sichern und idealerweise unkenntlich zu machen, um keine Angriffspunkte für Manipulationen an dem Hangschloss zu bieten und insbesondere die Korrosionsbeständigkeit des Hangschlosses nicht zu beeinträchtigen. Dabei werden die Übergänge zwischen dem Verschlussmittel und dem Schlosskörper beispielsweise verschliffen und/oder auf andere Weise nachbearbeitet (insbesondere nachveredelt).

Solche Nachbearbeitungen sind im Zusammenhang mit farbigen und/oder auf andere Weise veredelten Hangschlössern jedoch problematisch, da es nicht oder nur mit unwirtschaftlichem Aufwand möglich ist, die genannte, zum sicheren und optisch nahtlosen Verschluss der Stiftkanäle vorzunehmende Nachbearbeitung derart auszuführen, dass eine vor dem Zusammensetzen des Hangschlosses erfolgte Färbung und/oder Veredelung des Schlosskörpers nicht beeinträchtigt wird. Eine solche Beeinträchtigung kann sich beispielsweise dadurch ergeben, dass eine Oberflächenfärbung oder eine Korrosionsschutzschicht aufgrund eines Verschleifens lokal entfernt wird oder dass eine Färbung optisch unterschiedlich auf dem Schlosskörper und dem Verschlussmittel erscheint, etwa wenn der Schlosskörper und das Verschlussmittel aus unterschiedlichem Material bestehen. Eine kostengünstige Möglichkeit, erst nach dem Zusammenbau des Hangschlosses eine Färbung oder sonstige Veredelung des Schlosskörpers vorzunehmen oder eine lokale vorhandene Beeinträchtigung, wie sie vorstehend erläutert ist, auf optisch unauffällige Weise zu beheben, ist nicht bekannt.

Ein Problem besteht somit darin, ein Hangschloss der genannten Art einerseits kostengünstig herzustellen, indem kein vollständiger (d.h. separat funktionsfähiger) Schließzylinder benötigt wird und für den Schlosskörper ein Material verwendet werden kann, das ausreichend gut zu bearbeiten, jedoch billiger als Messing ist, und andererseits den Schlosskörper vor dem Zusammenbau des Hangschlosses gleichwohl mit einer einheitlichen und beständigen Färbung und/oder sonstigen Veredelung (insbesondere mit einer Korrosionsschutzschicht) versehen zu können.

Es ist daher eine Aufgabe, ein Hangschloss zu schaffen, das einen farbigen und/oder veredelten Schlosskörper aufweisen und auf einfache Weise kostengünstig gefertigt werden kann.

Die Aufgabe wird gelöst durch ein Hangschloss mit den Merkmalen des Anspruchs 1.

Dabei ist es einerseits wesentlich, dass der Zylinderkern unmittelbar in einer Aufnahmeöffnung des Schlosskörpers drehbar gelagert ist. Das Hangschloss ist folglich zylindergehäuselos. Ein Kernaufnahmeabschnitt, wie er zum Stand der Technik erläutert ist, ist nicht vorhanden. Die Lagerung des Zylinderkerns erfolgt direkt durch den Schlosskörper. Dabei kann etwa eine äußere Mantelfläche des Zylinderkerns unmittelbar an einer inneren Mantelfläche der Aufnahmeöffnung anliegen, wobei insbesondere bei einer Drehbewegung des Zylinderkerns die Mantelfläche des Zylinderkerns an der Mantelfläche der Aufnahmeöffnung gleitend geführt wird. Vorzugsweise liegt der Zylinderkern dabei zumindest im Wesentlichen über seine gesamte Längserstreckung in Richtung der Zylinderachse hinweg an der Aufnahmeöffnung an. Auf diese Weise kann der Zylinderkern zuverlässig um seine Zylinderachse relativ zu dem Schlosskörper gedreht werden, ohne dass ein Zylindergehäuse vorgesehen wäre.

Andererseits ist für die Funktion, die zumindest eine Stiftzuhaltung aufzunehmen, ein von dem Schlosskörper separates bzw. eigenes Zuhaltungsgehäuse vorgesehen, das in dem insbesondere massiv ausgebildeten Schlosskörper positionsfest angeordnet ist. Das Zuhaltungsgehäuse ist also relativ zum Schlosskörper insbesondere verdrehsicher und axial gesichert angeordnet. Die Funktion, jeweilige Stiftzuhaltungen aufzunehmen, wird bei dem erfindungsgemäßen Hangschloss also nicht ebenso wie die Lagerung des Zylinderkerns von dem Schlosskörper übernommen. Insbesondere sind in dem Zuhaltungsgehäuse ein oder mehrere Stiftzuhaltungskanäle, etwa in Form von Stiftzuhaltungsbohrungen, vorgesehen, in die die Gehäusestifte eingesetzt sind. Zudem können sie die Stiftfeder einer jeweiligen Stiftzuhaltung aufnehmen. Der Schlosskörper ist dagegen frei von Stiftzuhaltungskanälen bzw. Stiftzuhaltungsbohrungen. Hierbei wie auch in der gesamten Beschreibung ist der Begriff "Bohrung" jeweils in geometrischer Hinsicht und unabhängig von einem jeweiligen Herstellungsverfahren zu verstehen. Eine Bohrung in einem Körper besitzt demnach eine Geometrie, wie sich durch Bohren entstehen kann, und kann aber etwa auch durch Gießen des Körpers oder auf andere Weise ausgebildet werden.

Insbesondere ist einem jeweiligen in den Zylinderkern eingesetzten Kernstift ein jeweiliger in das Zuhaltungsgehäuse eingesetzter Gehäusestift zugeordnet, die dann gemeinsam mit einer jeweiligen Stiftfeder eine Stiftzuhaltung des Hangschlosses bilden. Damit das Zusammenwirken des Kernstifts und des Gehäusestifts zwischen dem Zylinderkern und dem Zuhaltungsgehäuse ein Drehen des Zylinderkerns relativ zu dem Zuhaltungsgehäuse (bzw. dem Schlosskörper) sperren oder freigeben kann, ist insbesondere vorgesehen, dass der Zylinderkern und das Zuhaltungsgehäuse zueinander benachbart und/oder aneinander anliegend angeordnet sind. Dabei umschließt das Zuhaltungsgehäuse den Zylinderkern aber nicht nach Art eines Zylindergehäuses vollumfänglich. Vielmehr grenzt der Zylinderkern mit einem Großteil seines Umfangs unmittelbar an den Schlosskörper an, während lediglich ein geringerer Teil unmittelbar an das Zuhaltungsgehäuse angrenzt.

Typischerweise weist ein Hangschloss, dessen Schließmechanismus Stiftzuhaltungen zum Sperren bzw. Freigeben des Zylinderkerns umfasst, mehrere Stiftzuhaltungen auf, um eine Vielzahl verschiedener Kodierungen für unterschiedliche Schlüssel zu ermöglichen. Es ist aber auch denkbar, einen Schließmechanismus vorzusehen, der lediglich eine einzige Stiftzuhaltung aufweist, beispielsweise wenn der Schließmechanismus weitere Zuhaltungen anderer Art, wie etwa Plättchen- und/oder Scheibenzuhaltungen, umfasst und also verschiedene Zuhaltungsarten in einem Schloss kombiniert werden.

Im Vergleich zu einem üblichen Zylindergehäuse kann das Zuhaltungsgehäuse besonders einfach und kostengünstig hergestellt werden. Dies liegt insbesondere daran, dass das Zuhaltungsgehäuse vorteilhafterweise keine Aufnahmeöffnung zur drehbaren Lagerung des Zylinderkerns aufzuweisen braucht. Die Entkopplung der beiden Funktionen, die üblicherweise ein Zylindergehäuse ausübt, nämlich der Lagerung des Zylinderkerns und der Aufnahme jeweiliger Stiftzuhaltungen, und die Aufteilung dieser Funktionen auf den Schlosskörper einerseits und auf ein anstelle eines Zylindergehäuses vorgesehenes Zuhaltungsgehäuse andererseits ermöglicht somit eine besonders wirtschaftliche Fertigung des Hangschlosses, ohne dass dabei der Schlosskörper durch Stiftkanäle für jeweilige Stiftzuhaltungen verletzt würde.

Da der Schlosskörper keine von außen in den Schlosskörper gebohrten Stiftkanäle für jeweilige Stiftzuhaltungen aufweist, sind für das erfindungsgemäße Hangschloss auch keine Verschlussstopfen, wie sie vorstehend zum Stand der Technik erläutert sind, erforderlich. Dies gewährleistet, dass der Schlosskörper bereits vor dem Zusammenbau des Hangschlosses eingefärbt und/oder veredelt werden kann. Eine Nachbearbeitung zur Sicherung, zum Schutz und/oder zur Verschleierung von ursprünglich vorhandenen Öffnungen, Verschlussstopfen und/oder Übergängen nach dem Zusammenbau ist nicht erforderlich, so dass die Färbung bzw. Veredelung unbeeinträchtigt bleibt. Ferner kann das Material für den Schlosskörper unabhängig davon gewählt werden, ob es sich gut nachbearbeiten oder mit einem bestimmten Verschlussmittel gut verbinden lässt, oder ob es eine besonders gute Korrosionsbeständigkeit aufweist. Vielmehr kann das Material des Schlosskörpers beispielsweise unter den Gesichtspunkten hoher Sicherheit, guter Verarbeitbarkeit, Färbbarkeit, Veredelbarkeit und/oder des Preises gewählt werden.

Des Weiteren ist das Zuhaltungsgehäuse in dem Schlosskörper verpresst. Das Zuhaltungsgehäuse und der Schlosskörper sind also ohne gesonderte Verbindungsmittel kraftschlüssig miteinander verbunden. Dazu kann das Zuhaltungsgehäuse in den Schlosskörper eingepresst sein. Beispielsweise kann der Schlosskörper, wie unten noch erläutert wird, eine Aufnahmeöffnung für das Zuhaltungsgehäuse aufweisen, in die das Zuhaltungsgehäuse eingesetzt wird. Dabei können das Zuhaltungsgehäuse und die Aufnahmeöffnung zueinander nach Art einer Übermaßpassung ausgebildet sein, um eine kraftschlüssige Verbindung zwischen dem Zuhaltungsgehäuse und dem Schlosskörper herzustellen. Es ist auch denkbar, dass zumindest Teile der Oberfläche des Zuhaltungsgehäuses durch eine Krafteinwirkung, wie etwa einen Schlag, mit Flächen des Schlosskörpers wechselwirken und auf diese Weise an den Schlosskörper angepresst oder eingepresst werden. Allen Arten des Verpressens (oder Kombinationen davon) ist dabei gemeinsam, dass sie konstruktiv besonders einfach sind und daher besonders kostengünstig erfolgen können. Zudem wird durch ein derartiges Verpressen der Schlosskörper nicht angegriffen, so dass auch eine Färbung und/oder Veredelung des Schlosskörpers unbeeinträchtigt bleibt.

Zusätzlich zu einem Verpressen kann das Zuhaltungsgehäuse beispielsweise auch formschlüssig positionsfest in dem Schlosskörper aufgenommen sein. Beispielsweise kann eine axiale Festlegung des Zuhaltungsgehäuses in dem Schlosskörper mittels eines Sprengrings erfolgen, der in eine zugeordnete Nut im Schlosskörper eingreift, während eine Lagefixierung des Zuhaltungsgehäuses in Drehrichtung durch eine komplementäre Formgebung des Zuhaltungsgehäuses einerseits und des Zylinderkerns andererseits erreicht werden kann.

Bei einer weiteren Ausführungsform ist ein Sicherungsstift vorgesehen, um den Zylinderkern axialfest in dem Schlosskörper zu halten. Dabei dient der Sicherungsstift dazu, den Zylinderkern in axialer Richtung unverschiebbar festzulegen, so dass der Zylinderkern nicht aus dem Schlosskörper gleiten oder gezogen werden kann. Dabei wird der Zylinderkern mittels des Sicherungsstifts lediglich axial fixiert, während die Drehbarkeit des Zylinderkerns um die Zylinderachse nicht blockiert wird. Allerdings kann im Zusammenwirken mit dem Sicherungsstift die Drehbarkeit des Zylinderkerns auf einen Winkelbereich eingeschränkt sein, wie noch erläutert wird.

Gemäß einer Weiterbildung ist der Sicherungsstift in einem parallel zu dem zumindest einen Gehäusestift verlaufenden Sicherungsstiftkanal des Zuhaltungsgehäuses eingesetzt, insbesondere in einer Bohrung. Dabei können sich der Sicherungsstift und jeweilige Gehäusestifte des Hangschlosses parallel zueinander ausgerichtet von dem Zuhaltungsgehäuse in Richtung des Zylinderkerns erstrecken. Insbesondere sind in dem Zuhaltungsgehäuse ein oder mehrere dem Sicherungsstiftkanal ähnliche oder identische Stiftkanäle für einen jeweiligen Gehäusestift, insbesondere eine oder mehrere Bohrungen, vorgesehen. In diesem Fall weisen die Stiftkanäle für den Sicherungsstift und jeweilige Gehäusestifte vorzugweise denselben Durchmesser auf, so dass sie z.B. kostengünstig mit demselben Werkzeug gefertigt werden können. Entsprechend kann der Sicherungsstift im Wesentlichen einem Gehäusestift ähnlich geformt sein und insbesondere denselben Durchmesser aufweisen. Im Gegensatz zu einer längsverschiebbaren Stiftzuhaltung kann der Sicherungsstift zumindest bezüglich seiner Längsausdehnung unbeweglich in dem Stiftkanal eingesetzt sein.

Wenn der Sicherungsstift in dem Zuhaltungsgehäuse eingesetzt ist, erfolgt das axiale Halten des Zylinderkerns in dem Schlosskörper folglich indirekt dadurch, dass der Zylinderkern über den Sicherungsstift relativ zum Zuhaltungsgehäuse axial festgelegt ist, während das Zuhaltungsgehäuse positionsfest in dem Schlosskörper aufgenommen ist.

Weiterhin ist es vorteilhaft, wenn der Sicherungsstift in einem durchgehenden Stiftkanal des Zuhaltungsgehäuses eingesetzt ist. Durchgehende Stiftkanäle lassen sich auf besonders einfache Weise herstellen. Auch jeweilige Stiftkanäle für einen jeweiligen Gehäusestift können in dem Zuhaltungsgehäuse als durchgehende Stiftkanäle ausgebildet sein. Der Sicherungsstift und jeweilige Gehäusestifte mit jeweiligen Stiftfedern lassen sich dann sehr einfach in die Stiftkanäle einsetzen. Dadurch, dass das Zuhaltungsgehäuse in dem Schlosskörper aufgenommen ist, kann der bei durchgehenden Stiftkanälen fehlende Endanschlag insbesondere durch den Schlosskörper selbst gebildet werden.

Bei einer vorteilhaften Ausführungsform ist der Sicherungsstift in Schlüsseleinführrichtung hinter dem zumindest einen Gehäusestift angeordnet. Die axiale Fixierung des Zylinderkerns in dem Schlosskörper erfolgt dann besonders tief im Zylinderkern, also besonders weit weg von der Schlüsseleinführöffnung eines in dem Zylinderkern ausgebildeten Schlüsselkanals. Dadurch wird eine verbesserte Sicherheit der Fixierung des Zylinderkerns in dem Hangschloss erreicht, da der Sicherungsstift von außen nicht erreichbar ist.

Vorzugsweise wird der Zylinderkern lediglich durch den Sicherungsstift in dem Schlosskörper axialfest gehalten. Auf diese Weise kann der Zylinderkern über den Sicherungsstift mit dem Zuhaltungsgehäuse gekoppelt und über das Zuhaltungsgehäuse axial in dem Schlosskörper fixiert sein. Da der Zylinderkern also nicht unmittelbar mit dem Schlosskörper gekoppelt wird, können der Zylinderkern und das Zuhaltungsgehäuse mit jeweiligen dazwischen angeordneten Stiftzuhaltungen und dem Sicherungsstift gemeinsam in den Schlosskörper eingesetzt werden. Durch das oben erläuterte Verpressen wird das Zuhaltungsgehäuse dann fest mit dem Schlosskörper verbunden, wodurch auch der Zylinderkern axialfest in dem Schlosskörper gehalten wird. Dieser einfache und zuverlässige Zusammenbau ermöglicht auf kostengünstige Weise eine hohe Flexibilität z.B. bei der Kombination verschiedener, z.B. verschiedenfarbiger, Schlosskörper mit für unterschiedliche Schlüssel kodierten Einheiten aus Zylinderkern und Zuhaltungsgehäuse.

Gemäß einer Ausführungsform greift der Sicherungsstift in eine bezüglich der Zylinderachse in Umfangsrichtung verlaufende Nut des Zylinderkerns ein. Aufgrund dieses Verlaufs der Nut können der Zylinderkern und das Zuhaltungsgehäuse durch das Eingreifen des Sicherungsstifts in die Nut derart miteinander gekoppelt sein, dass eine Drehbewegung des Zylinderkerns um seine Zylinderachse ermöglicht wird, eine axiale Bewegung des Zylinderkern relativ zum Zuhaltungsgehäuse hingegen nicht möglich ist.

Dabei kann die Kopplung des Zylinderkerns mit dem Zuhaltungsgehäuse mittels des in die genannte Nut eingreifenden Sicherungsstifts nicht nur der axialen Fixierung des Zylinderkerns bei gleichzeitiger Drehbeweglichkeit dienen, sondern auch diese Drehbeweglichkeit durch die Länge der Nut gezielt einschränken. Bei einer vorteilhaften Ausführungsform ist die Drehbarkeit des Zylinderkerns dadurch auf einen Winkelbereich von weniger als 180°, insbesondere weniger als 120°, vorzugsweise etwa 110° begrenzt, dass sich die Nut lediglich über einen entsprechenden Winkelbereich des Umfangs des Zylinderkerns erstreckt. Für das Betätigen einer Verriegelungseinrichtung des Hangschlosses mittels eines in den vorgenannten Schlüsselkanal des Zylinderkerns eingeführten Schlüssels kann ein derartiger Winkelbereich ausreichend sein. Grundsätzlich kann der Winkelbereich durch den Verlauf und die Form der Nut oder durch sonstige Elemente auch noch wesentlich stärker, etwa auf 45° oder weniger, eingeschränkt sein.

Bevorzugt ist die Nut in Schlüsseleinführrichtung hinter dem zumindest einen Kernstift angeordnet. So kann der in Schlüsseleinführrichtung vordere und überwiegende Teil des Zylinderkerns Platz für einen axialen Schlüsselkanal und für jeweilige radiale Kernstiftkanäle bieten, während in einem von der Öffnung des Schlüsselkanals distalen Bereich, in den ein Schlüssel höchstens mit seiner Spitze ragt, Raum für die genannte Nut verbleibt.

Gemäß einer vorteilhaften Ausführungsform ist die Aufnahmeöffnung zur Aufnahme des Zylinderkerns als Aufnahmebohrung ausgebildet, wobei der Schlosskörper eine weitere Aufnahmeöffnung, insbesondere weitere Aufnahmebohrung, zur Aufnahme des Zuhaltungsgehäuses aufweist. Eine solche jeweilige Aufnahmebohrung ist insbesondere zylinderförmig ausgebildet. Dabei ist die jeweilige Aufnahmeöffnung an die Form des Zylinderkerns bzw. des Zuhaltungsgehäuses vorzugsweise derart angepasst, dass der Zylinderkern und/oder das Zuhaltungsgehäuse im Wesentlichen vollständig in dem Schlosskörper aufgenommen sind und insbesondere bündig oder annähernd bündig mit einer Außenfläche des Schlossgehäuses abschließen.

Gemäß einer Weiterbildung sind die beiden Aufnahmebohrungen nebeneinander und einander überlappend angeordnet. Insbesondere sind die beiden Aufnahmeöffnungen zylinderförmig ausgebildet und parallel zueinander ausgerichtet. Derartige Aufnahmeöffnungen können auf einfache Weise in einen massiven Schlosskörper eingebohrt werden. Wenn die Aufnahmeöffnungen denselben Durchmesser aufweisen, kann hierfür vorteilhafterweise dasselbe Werkzeug verwendet werden. Dabei kann durch die Überlappung der beiden Aufnahmeöffnungen ein Grenzbereich zwischen dem Zylinderkern und dem Zuhaltungsgehäuse gebildet werden, in dem der Zylinderkern und das Zuhaltungsgehäuse insbesondere über jeweilige Stiftzuhaltungen und/oder den Sicherungsstift miteinander zusammenwirken können.

Bei einer weiteren Ausführungsform ist das Zuhaltungsgehäuse im Wesentlichen zylinderförmig ausgebildet und parallel zum Zylinderkern ausgerichtet. Dabei kann das Zuhaltungsgehäuse ebenso wie auch der Zylinderkern einteilig ausgebildet sein. Vorzugsweise weisen der Zylinderkern und das Zuhaltungsgehäuse denselben Durchmesser auf. Bei einem zylinderförmigen Zuhaltungsgehäuse können Stiftkanäle, insbesondere Bohrungen, für jeweilige Gehäusestifte bzw. für einen Sicherungsstift die Zylinderachse des Zuhaltungsgehäuses senkrecht kreuzen und insbesondere als durchgehende Stiftkanäle ausgebildet sein.

Gemäß einer vorteilhaften Weiterbildung weist das Zuhaltungsgehäuse eine in axialer Richtung verlaufende, im Querschnitt kreisbogenförmige Aussparung auf, an der der Zylinderkern anliegt. Hierdurch kann eine formschlüssige Verdrehsicherung des Zuhaltungsgehäuses relativ zu dem Zylinderkern bewirkt werden. Die Aussparung kann dabei gerade der genannten Überlappung der Aufnahmeöffnungen für den Zylinderkern bzw. für das Zuhaltungsgehäuse entsprechen. In die durch die Aussparung gebildete konkave Oberfläche des Zuhaltungsgehäuses können dann Stiftkanäle für jeweilige Gehäusestifte bzw. einen Sicherungsstift münden. Auf diese Weise können jeweilige Stiftzuhaltungen bzw. der Sicherungsstift über diese konkave Oberfläche hinweg, die eine Grenzfläche zwischen dem Zuhaltungsgehäuse und dem Zylinderkern bildet, mit zugeordneten Stiftkanälen, insbesondere Bohrungen, für jeweilige Kernstifte bzw. mit der Nut in dem Zylinderkern zusammenwirken.

Bei einer bevorzugten Ausführungsform ist zur wahlweisen Verriegelung und Freigabe des Bügels eine Verriegelungseinrichtung vorgesehen, die einen mit dem Zylinderkern antriebswirksam gekoppelten Drehriegel sowie zwei Blockierkugeln umfasst, die mittels des Drehriegels in eine jeweilige Verriegelungsvertiefung der Bügelschenkel des Bügels gedrängt werden können. Diese Verriegelungseinrichtung bildet dann zusammen mit dem sie antreibenden Zylinderkern eine konstruktiv einfache und zuverlässige Schließmechanik des Hangschlosses.

Die Erfindung betrifft ferner ein Verfahren zum Herstellen eines Hangschlosses, wie es vorstehend beschrieben ist, bei dem zunächst der Schlosskörper des Hangschlosses veredelt, insbesondere gefärbt, und danach das Hangschloss zusammengesetzt wird. Das Zusammensetzen des Hangschlosses umfasst insbesondere, dass das Zuhaltungsgehäuse in dem Schlosskörper verpresst wird.

Die Erfindung wird nachfolgend lediglich beispielhaft unter Bezugnahme auf die Figuren beschrieben.
- Fig. 1: zeigt eine Ausführungsform eines erfindungsgemäßen Hang-schlosses in einer schematischen Perspektivansicht.
- Fig. 2: zeigt dieselbe Ausführungsform ohne Schlosskörper, so dass Elemente im Inneren des Hangschlosses zu sehen sind.
- Fig. 3: zeigt dieselbe Ausführungsform in senkrechter Aufsicht auf einen Querschnitt.

In Fig. 1 ist eine beispielhafte Ausführungsform eines erfindungsgemäßen Hangschlosses 11 dargestellt. Das Hangschloss 11 umfasst einen massiven Schlosskörper 13, beispielsweise aus Eisen oder einer Eisenlegierung wie etwa Stahl, der an seiner äußeren Oberfläche veredelt (z.B. mit einem Korrosionsschutz versehen) und/oder eingefärbt ist. Dabei kann der Schlosskörper 13 insbesondere durch Ablängen eines Strangmaterials gebildet sein. Es ist aber auch denkbar, dass der Schlosskörper 13 durch Guss gefertigt ist. In zwei Bügelaufnahmen (in den Fig. nicht zu erkennen) des Schlosskörpers 13 ist ein Bügel 15 mit einem langen Bügelschenkel 17 und einem kurzen Bügelschenkel 19 (vgl. Fig. 2 und 3) eingesetzt. Der Bügel 15 wird in den Bügelaufnahmen linear versetzbar gehalten, so dass der kurze Bügelschenkel 19 in einer Offenstellung des Hangschlosses 11 aus der zugeordneten Bügelaufnahme austreten und so das Hangschloss öffnen kann.

An der den Bügelaufnahmen gegenüberliegenden Seite des Schlosskörpers 13 sind eine Aufnahmeöffnung in Form einer Aufnahmebohrung 21 für einen darin eingesetzten Zylinderkern 23 und eine gleichartige weitere Aufnahmeöffnung in Form einer weiteren Aufnahmebohrung 25 für ein darin eingesetztes Zuhaltungsgehäuse 27 ausgebildet. Die im Querschnitt kreisförmig ausgebildeten Aufnahmebohrungen 21, 25 sind nebeneinander und einander überschneidend angeordnet. Der Zylinderkern 23 und das Zuhaltungsgehäuse 27 schließen im Wesentlichen bündig mit dem Schlosskörper 13 ab, wobei bei dem Zylinderkern 23 eine umlaufende Abfasung zu der geringfügig aus dem Schlosskörper 13 herausragenden äußeren Stirnfläche des Zylinderkerns 23 überleitet. In dieser Stirnfläche befindet sich eine Schlüsseleinführöffnung 29, welche eine Öffnung zu einem in dem Zylinderkern 23 verlaufenden profilierten Schlüsselkanal 31 (vgl. Fig. 3) bildet.

Wie in den Fig. 2 und 3 zu erkennen ist, ist der Zylinderkern 23 einteilig zylinderförmig ausgebildet und gemäß einer Zylinderachse Z ausgerichtet. Ebenso ist auch das Zuhaltungsgehäuse 27 einteilig zylinderförmig ausgebildet und weist denselben Durchmesser wie der Zylinderkern 23 auf, zu dem es parallel ausgerichtet ist. Dabei weist das Zuhaltungsgehäuse 27 eine in axialer Richtung verlaufende im Querschnitt kreisbogenförmige Aussparung auf, die der Überlappung der im Querschnitt kreisförmigen Aufnahmebohrungen 21, 25 entspricht. An dieser Überlappung liegt der Zylinderkern 23 an dem Zuhaltungsgehäuse 27 an.

Die übrige Mantelfläche 33 des Zylinderkerns 23 liegt unmittelbar an der inneren Mantelfläche der Aufnahmebohrung 21 im Schlosskörper 13 an und wird bei Drehung des Zylinderkerns 23 von der Mantelfläche der Aufnahmebohrung 21 gleitend geführt. Auf diese Weise ist der Zylinderkern 23 drehbar um die Zylinderachse Z unmittelbar in dem Schlosskörper 13 gelagert.

Das Zuhaltungsgehäuse 27 ist dagegen positionsfest in der weiteren Aufnahmebohrung 25 des Schlosskörpers 13 aufgenommen und hierfür kraftschlüssig durch Verpressen in der Aufnahmebohrung 25 fixiert. Senkrecht auf die Zylinderachse Z zu erstreckt sich ein Sicherungsstift 35 aus dem Zuhaltungsgehäuse 27 in eine Nut 37 des Zylinderkern 23, die in einem zur Schlüsseleinführöffnung 29 distalen Bereich des Zylinderkerns 23 in Umfangsrichtung verläuft. Durch das Eingreifen des Sicherungsstifts 35 in die Nut 37 wird der Zylinderkern 23 relativ zu dem Zuhaltungsgehäuse 27 axial unverschiebbar gehalten. Da das Zuhaltungsgehäuse 27 positionsfest in dem Schlosskörper 13 verpresst ist, ist somit auch der Zylinderkern 23 relativ zu dem Schlosskörper 13 in seiner axialen Lage festgelegt. Eine sonstige Fixierung des Zylinderkerns 23 in dem Schlosskörper 13 erfolgt nicht. Die Nut 37 erstreckt sich über einen Winkelbereich von etwa 110° entlang des Umfangs des Zylinderkerns 23, so dass das Zusammenwirken von Sicherungsstift 35 und Nut 37 außerdem bewirkt, dass eine Drehbewegung des Zylinderkerns 23 in der Aufnahmebohrung 21 auf höchstens diesen Winkelbereich eingeschränkt ist.

In den Fig. 2 und 3 ist ferner eine Verriegelungseinrichtung 39 zu erkennen, die einen mit dem Zylinderkern 23 antriebwirksam gekoppelten Drehriegel 41 sowie zwei Blockierkugeln 43 umfasst. Je nach seiner Drehstellung drängt der Drehriegel 41 die Blockierkugeln 43 radial nach außen in jeweilige Verriegelungsvertiefungen 45 der Bügelschenkel 17, 19 des Bügels 15 oder ermöglicht es, dass die Blockierkugeln 43 aus den Verriegelungsvertiefungen 45 austreten können. Auf diese Weise kann der Bügel 15 in seiner dargestellten Geschlossenstellung mittels der Verriegelungseinrichtung 39 wahlweise (wie dargestellt) verriegelt oder freigeben werden.

Die antriebswirksame Kopplung zwischen dem Zylinderkern 23 und dem Drehriegel 41 muss dabei nicht drehstarr sein, sondern kann ein definiertes Spiel aufweisen, um auf bekannte Weise eine Automatikfunktion derart zu ermöglichen, dass der Bügel 15 auch in der in den Figuren dargestellten Stellung des Zylinderkerns 23 aus der Offenstellung in die Geschlossenstellung einrastend versetzt werden kann. Hierzu ist ferner eine Rückstellfeder 47 vorgesehen, die zwischen dem Zylinderkern 23 und dem Drehriegel 41 angeordnet ist. Eine weitere Feder 49 ist in der dem langen Bügelschenkel 17 zugeordneten Bügelaufnahme angeordnet und spannt den Bügel 15 in seine Offenstellung vor, so dass, wenn der Drehriegel 41 eine freigebende Stellung einnimmt, die Blockierkugeln 41 aus den Verrieglungsvertiefungen 45 gedrängt werden und der Bügel 15 in seine Offenstellung versetzt wird.

Wie vor allem in Fig. 3 zu erkennen ist, weist der Zylinderkern 23 eine parallel zur Zylinderachse Z verlaufende Reihe von sechs äquidistanten Bohrungen 51, 51' gleichen Durchmessers auf, die sich senkrecht zur Zylinderachse Z radial von außen zum Schlüsselkanal 31 hin erstrecken. In die von der Schlüsseleinführöffnung 29 am weitesten beabstandete Bohrung 51' ragt teilweise der Sicherungsstift 35 hinein, wobei die Nut 37 in diese Bohrung 51' mündet. In die übrigen Bohrungen 51 sind jeweilige Kernstifte 53 unterschiedlicher Länge eingesetzt.

In der in den Figuren gezeigten Geschlossenstellung des Zylinderkerns 23 fluchten die Bohrungen 51, 51' mit entsprechenden durchgehenden Bohrungen 55, 55' des Zuhaltungsgehäuses 27. In der von der Schlüsseleinführöffnung 29 am weitesten beabstandete Bohrung 55' ist der Sicherungsstift 35 angeordnet. In den übrigen Bohrungen 55 sind zum Zylinderkern 23 hin jeweilige Gehäusestifte 57 und zur anderen Seite hin jeweilige Stiftfedern 59 eingesetzt. Wenn das Zuhaltungsgehäuse 27 wie dargestellt in die weitere Aufnahmebohrung 25 des Schlosskörpers 13 eingesetzt ist, stützen sich die Stiftfedern 59 unmittelbar gegen den Schlosskörper 13 ab und spannen so die Gehäusestifte 57 sowie die Kernstifte 53 in Richtung des Schlüsselkanals 31 vor.

Der Kernstift 53, der Gehäusestift 57 und die Stiftfeder 59 zweier fluchtender Bohrungen 51, 55 bilden jeweils eine Stiftzuhaltung. In den Figuren ist gerade diejenige Stellung der Stiftzuhaltungen dargestellt, die gegen die Vorspannung der Stiftfedern 59 in der Regel nur dann eingenommen wird, wenn ein dem Hangschloss zugeordneter Schlüssel (nicht gezeigt) in den Schlüsselkanal 31 eingeführt ist. Der zugeordnete Schlüssel richtet die Stiftzuhaltungen 53, 57, 59 dann gerade derart aus, dass die Trennfläche zwischen den Kernstiften 53 und den Gehäusestiften 57 mit der Trennfläche zwischen dem Zylinderkern 23 und dem Zuhaltungsgehäuse 27 zusammenfällt, so dass der Zylinderkern 23 gedreht werden kann. In allen anderen Stellungen der Stiftzuhaltungen 53, 57, 59 ist der Zylinderkern 23 durch zumindest eine Stiftzuhaltung 53, 57, 59 gegen eine Drehung gesperrt.

Die dargestellte Ausführungsform eines erfindungsgemäßen Hangschlosses 11 kann aufgrund des vereinfachten Aufbaus, bei dem anstelle eines vollständigen Schließzylinders lediglich ein Zylinderkern 23 ohne Zylindergehäuse vorgesehen ist, besonders kostengünstig gefertigt werden, ohne dass die Sicherheit des Hangschlosses 11 unverhältnismäßig beeinträchtigt würde. Insbesondere bleibt aufgrund des vorgesehenen Zuhaltungsgehäuses 27, in dessen Bohrungen 55 die Gehäusestifte 57 eingesetzt werden, der Schlosskörper 13 unverletzt und muss auch nach dem Zusammenbau des Hangschlosses 11 nicht nachbearbeitet oder nachveredelt werden. Dies ist nicht nur hinsichtlich der Sicherheit vorteilhaft, sondern ermöglicht auch, den Schlosskörper 13 vor dem Zusammenbau einzufärben und/oder zu veredeln, ohne dass die Färbung bzw. Veredelung durch die weitere Fertigung beeinträchtigt würde. Auf diese Weise wird es möglich, auch im preislichen Einstiegssegment sichere Hangschlösser 11 mit farbigem und/oder veredeltem Erscheinungsbild zu fertigen.

### Bezugszeichenliste

- 11: Hangschloss
- 13: Schlosskörper
- 15: Bügel
- 17: langer Bügelschenkel
- 19: kurzer Bügelschenkel
- 21: Aufnahmebohrung
- 23: Zylinderkern
- 25: weitere Aufnahmebohrung
- 27: Zuhaltungsgehäuse
- 29: Schlüsseleinführöffnung
- 31: Schlüsselkanal
- 33: Mantelfläche
- 35: Sicherungsstift
- 37: Nut
- 39: Verriegelungseinrichtung
- 41: Drehriegel
- 43: Blockierkugel
- 45: Verriegelungsvertiefung
- 47: Rückstellfeder
- 49: Feder
- 51, 51': Bohrung
- 53: Kernstift
- 55, 55': Bohrung
- 57: Gehäusestift
- 59: Stiftfeder
- Z: Zylinderachse

## Patentansprüche

1. Hangschloss (11) mit einem Schlosskörper (13) und einem Bügel (15), der an dem Schlosskörper (13) versetzbar gehalten ist,
ferner mit einem Zylinderkern (23), in den zumindest ein Kernstift (53) eingesetzt ist und der unmittelbar in einer Aufnahmeöffnung (21) des Schlosskörpers (13) um eine Zylinderachse (Z) drehbar gelagert ist, um den Bügel (15) wahlweise an dem Schlosskörper (13) zu verriegeln oder freizugeben, und mit einem Zuhaltungsgehäuse (27), in das zumindest ein Gehäusestift (57) eingesetzt ist und das in dem Schlosskörper (13) positionsfest aufgenommen ist,
**dadurch gekennzeichnet,**
**dass** das Zuhaltungsgehäuse (27) in dem Schlosskörper (13) verpresst ist.

2. Hangschloss nach Anspruch 1,
wobei ein Sicherungsstift (35) vorgesehen ist, um den Zylinderkern (23) axialfest in dem Schlosskörper (13) zu halten.

3. Hangschloss nach Anspruch 2,
wobei der Sicherungsstift (35) in einem parallel zu dem zumindest einen Gehäusestift (57) verlaufenden Stiftkanal (55') des Zuhaltungsgehäuses (27) eingesetzt ist.

4. Hangschloss nach Anspruch 2 oder 3,
wobei der Sicherungsstift (35) in einem durchgehenden Stiftkanal (55') des Zuhaltungsgehäuses (27) eingesetzt ist.

5. Hangschloss nach einem der Ansprüche 2 bis 4,
wobei der Sicherungsstift (35) in Schlüsseleinführrichtung hinter dem zumindest einen Gehäusestift (57) angeordnet ist.

6. Hangschloss nach einem der Ansprüche 2 bis 5,
wobei der Zylinderkern (23) lediglich durch den Sicherungsstift (35) in dem Schlosskörper (13) axialfest gehalten ist.

7. Hangschloss nach einem der Ansprüche 2 bis 6,
wobei der Sicherungsstift (35) in eine bezüglich der Zylinderachse (Z) in Umfangsrichtung verlaufende Nut (37) des Zylinderkerns (23) eingreift.

8. Hangschloss nach Anspruch 7,
wobei die Drehbarkeit des Zylinderkerns (23) dadurch auf einen Winkelbereich von weniger als 180°, insbesondere weniger als 120°, vorzugsweise etwa 110° begrenzt ist, dass sich die Nut (37) lediglich über einen entsprechenden Winkelbereich des Umfangs des Zylinderkerns (23) erstreckt.

9. Hangschloss nach Anspruch 7 oder 8,
wobei die Nut (37) in Schlüsseleinführrichtung hinter dem zumindest einen Kernstift (53) angeordnet ist.

10. Hangschloss nach einem der vorhergehenden Ansprüche,
wobei die Aufnahmeöffnung (21) als Aufnahmebohrung ausgebildet ist und der Schlosskörper eine weitere Aufnahmeöffnung (25), insbesondere weitere Aufnahmebohrung, zur Aufnahme des Zuhaltungsgehäuses (27) aufweist.

11. Hangschloss nach Anspruch 10,
wobei die beiden Aufnahmebohrungen (21, 25) nebeneinander und einander überlappend angeordnet sind.

12. Hangschloss nach einem der vorhergehenden Ansprüche,
wobei das Zuhaltungsgehäuse (27) im Wesentlichen zylinderförmig ausgebildet und parallel zum Zylinderkern ausgerichtet ist.

13. Hangschloss nach Anspruch 12,
wobei das Zuhaltungsgehäuse (27) eine in axialer Richtung verlaufende, im Querschnitt kreisbogenförmige Aussparung aufweist, an der der Zylinderkern (23) anliegt.

14. Hangschloss nach einem der vorhergehenden Ansprüche,
wobei zur wahlweisen Verriegelung und Freigabe des Bügels (15) eine Verriegelungseinrichtung (39) vorgesehen ist, die einen mit dem Zylinderkern (23) antriebswirksam gekoppelten Drehriegel (41) sowie zwei Blockierkugeln (43) umfasst, die mittels des Drehriegels (41) in eine jeweilige Verriegelungsvertiefung (45) der Bügelschenkel (17, 19) des Bügels (15) gedrängt werden können.

## Claims

1. A padlock (11) having a lock body (13) and a hoop (15), the hoop being displaceably held at the lock body (13);
furthermore having a cylinder core (23) into which at least one core pin (53) is inserted and which is rotatably supported about a cylinder axis (Z) directly in a reception opening (21) of the lock body (13) in order selectively to lock or release the hoop (15) at the lock body (13);
and having a tumbler housing (27) into which at least one housing pin (57) is inserted and which is received in a fixed position in the lock body (13), **characterized in that**
the tumbler housing (27) is pressed in the lock body (13).

2. A padlock in accordance with claim 1,
wherein a securing pin (35) is provided to hold the cylinder core (23) axially fixedly in the lock body (13).

3. A padlock in accordance with claim 2,
wherein the securing pin (35) is inserted in a pin passage (55') of the tumbler housing (27) extending in parallel with the at least one housing pin (57).

4. A padlock in accordance with claim 2 or claim 3,
wherein the securing pin (35) is inserted in a throughgoing pin passage (55') of the tumbler housing (27).

5. A padlock in accordance with any one of the claims 2 to 4,
wherein the securing pin (35) is arranged behind the at least one housing pin (57) in the key insertion direction.

6. A padlock in accordance with any one of the claims 2 to 5,
wherein the cylinder core (23) is axially fixedly held in the lock body (13) only by the securing pin (35).

7. A padlock in accordance with any one of the claims 2 to 6,
wherein the securing pin (35) engages into a groove (37) of the cylinder core (23) extending in a peripheral direction with respect to the cylinder axis (Z).

8. A padlock in accordance with claim 7,
wherein the rotatability of the cylinder core (23) is restricted to an angular range of less than 180°, in particular of less than 120°, preferably to approximately 110°, in that the groove (37) only extends over a corresponding angular range of the periphery of the cylinder core (23).

9. A padlock in accordance with claim 7 or claim 8,
wherein the groove (37) is arranged behind the at least one core pin (53) in the key insertion direction.

10. A padlock in accordance with any one of the preceding claims,
wherein the reception opening (21) is configured as a reception borehole and the lock body has a further reception opening (25), in particular a further reception borehole, for receiving the tumbler housing (27).

11. A padlock in accordance with claim 10,
wherein the two reception boreholes (21, 25) are arranged next to one another and overlapping one another.

12. A padlock in accordance with any one of the preceding claims,
wherein the tumbler housing (27) is substantially cylindrical and is aligned in parallel with the cylinder core.

13. A padlock in accordance with claim 12,
wherein the tumbler housing (27) has a cut-out arcuate in cross-section which extends in the axial direction and which the cylinder core (23) contacts.

14. A padlock in accordance with any one of the preceding claims,
wherein a locking device (39) is provided for the selective locking and release of the hoop (15), the locking device comprising a rotational latch (41) drive-effectively coupled to the cylinder core (23) and two blocking balls (43) which can be pressed into a respective locking recess (45) of the hoop limbs (17, 19) of the hoop (15) by means of the rotational latch (41).

## Revendications

1. Cadenas (11) comprenant un corps de cadenas (13) et un arceau (15), lequel peut être maintenu de façon déplaçable sur le corps de cadenas (13),
comprenant en outre un noyau de cylindre (23) dans lequel au moins une tige de noyau (53) est mise en place et qui est monté directement dans une ouverture de réception (21) du corps de cadenas (13) avec possibilité de rotation autour d'un axe de cylindre (Z), afin de verrouiller ou de libérer sélectivement l'arceau (15) sur le corps de cadenas (13),
et comprenant un boîtier de retenue (27) dans lequel au moins une tige de boîtier (57) est mise en place, et qui est reçu en position fixe dans le corps de cadenas (13),
**caractérisé en ce que**
le boîtier de retenue (27) est engagé à la presse dans le corps de cadenas (13).

2. Cadenas selon la revendication 1,
dans lequel une tige de blocage (35) est prévue afin de maintenir le noyau de cylindre (23) fermement axialement dans le corps de cadenas (13).

3. Cadenas selon la revendication 2,
dans lequel la tige de blocage (35) est mise en place dans un canal à tige (55'), s'étendant parallèlement à ladite au moins une tige de boîtier (57), du boîtier de retenue (27).

4. Cadenas selon la revendication 2 ou 3,
dans lequel la tige de blocage (35) est mise en place dans un canal à tige traversant (55') du boîtier de retenue (27).

5. Cadenas selon l'une des revendications 2 à 4,
dans lequel la tige de blocage (35) est agencée, vue en direction d'introduction de la clé, derrière ladite au moins une tige de boîtier (57).

6. Cadenas selon l'une des revendications 2 à 5,
dans lequel le noyau de cylindre (23) est retenu de manière ferme en sens axial uniquement par la tige de blocage (35) dans le corps de cadenas (13).

7. Cadenas selon l'une des revendications 2 à 6,
dans lequel la tige de blocage (35) s'engage dans une gorge (37) du noyau de cylindre (23), qui s'étend en direction périphérique par référence à l'axe de cylindre (Z).

8. Cadenas selon la revendication 7,
dans lequel la capacité de tourner du noyau de cylindre (23) est limitée à une plage angulaire de moins de 180°, en particulier moins de 120°, de préférence approximativement 110°, du fait que la gorge (37) s'étend uniquement sur une plage angulaire correspondante de la périphérie du noyau de cylindre (23).

9. Cadenas selon la revendication 7 ou 8,
dans lequel la gorge (37) est agencée derrière ladite au moins une tige de noyau (53) en direction d'introduction de la clé.

10. Cadenas selon l'une des revendications précédentes,
dans lequel l'ouverture de réception (21) est réalisée sous forme de perçage de réception, et le corps de cadenas comporte une autre ouverture de réception (25), en particulier un autre perçage de réception, afin de recevoir le boîtier de retenue (27).

11. Cadenas selon la revendication 10,
dans lequel les deux perçages de réception (21, 25) sont agencés soit l'un à côté de l'autre soit en chevauchement l'un avec l'autre.

12. Cadenas selon l'une des revendications précédentes,
dans lequel le boîtier de retenue (27) est réalisé sensiblement sous forme de cylindre et est orienté parallèlement au noyau de cylindre.

13. Cadenas selon la revendication 12, dans lequel le boîtier de retenue (27) présente un évidement s'étendant en direction axiale et sous forme d'un arc de cercle en section transversale, contre lequel s'applique le noyau de cylindre (23).

14. Cadenas selon l'une des revendications précédentes,
dans lequel, afin de verrouiller et de libérer sélectivement l'arceau (15), il est prévu un moyen de verrouillage (39), qui inclut un verrou rotatif (41) couplé en termes d'entraînement avec le noyau de cylindre (23), ainsi que de billes de blocage (43), qui peuvent être refoulées au moyen du verrou rotatif (41) dans un renfoncement de verrouillage respectif (45) de la branche d'arceau (17, 19) de l'arceau (15).
